# EUROPÄISCHE PATENTSCHRIFT

(11) **EP 1 457 682 B1**
(45) Veröffentlichungstag und Bekanntmachung des Hinweises auf die Patenterteilung: **10.08.2005**
(21) Anmeldenummer: 03027121.7
(22) Anmeldetag: 26.11.2003
(51) Int. Cl.: F04D 29/22

(54) **Kreiselpumpe**
Centrifugal pump
Pompe centrifuge

(30) Priorität: 25.02.2003 DE 10307883
(43) Veröffentlichungstag der Anmeldung: 15.09.2004
(73) Patentinhaber: WILO AG, 44263 Dortmund (DE)
(72) Erfinder: Wurm, Frank-Hendrik, Dr.-Ing., 44141 Dortmund (DE); Peters, Hans-Erhard, Prof. Dr.-Ing. habil, 10437 Berlin (DE); Faust, Matthias, 01737 Kurort Hartha (DE)
(74) Vertreter: COHAUSZ DAWIDOWICZ HANNIG & PARTNER

(56) Entgegenhaltungen:
- WO-A-00/71237
- US-A- 4 664 592
- US-A- 4 854 820
- US-A- 4 883 403

## Beschreibung

Die Erfindung betrifft eine Kreiselpumpe mit einem beschaufelten Laufrad, dem auf seiner Saugseite die Förderflüssigkeit axial zugeführt wird, wobei auf der Saugseite die Schaufeln durch eine ringförmige koaxiale Deckscheibe abgedeckt sind, die mit der Pumpengehäuseinnenwand einen Spalt bildet, durch den ein Teil der geförderten Flüssigkeit als Spaltstrom zur Saugseite zurückströmt.

Es ist bei Kreiselpumpen bekannt, dass ein Teil der aus dem Laufrad austretenden Flüssigkeit von der Druckseite seitlich außen am Laufrad vorbei zur Saugseite als Spaltstrom zurückfließt. Da der Spalt zwischen Laufradvorderseite und Gehäuseinnenwand nicht beliebig klein gewählt werden kann, ist ein solcher Rückfluss nicht zu verhindern. Insbesondere bei einer Verkleinerung der Pumpen ist ein relatives Anwachsen der Spaltweiten und der Spaltströme zu beobachten. Dadurch entstehen erhebliche Verlustanteile.

Aus der US 4 883 403 ist eine Kreiselpumpe bekannt, bei der das Laufrad mit Deckscheibe in dem Spalt zwischen Deckscheibe und Gehäuse zusätzliche Schaufeln zur Förderung des Fluids trägt.

Aus der WO 00/71237 ist eine Pumpe bekannt, bei der das Laufrad zu beiden Seiten beschaufelt ist.

Die US 4,854,820 offenbart eine Kreiselpumpe, deren Laufrad eine Deckscheibe aufweist, wobei die Deckscheibe auf ihrer dem Gehäuse zugewandten Außenseite Strömungskanäle bildende, zusätzliche Schaufeln zur Förderung des Fluids aufweist.

Nachteilig bei derartig beschaufelten Laufrädern mit Deckscheibe und zusätzlicher Pumpenbeschaufelung im Spalt sind hohe Strömungsverluste, da diese zusätzlichen Schaufeln gegen den Druckgradienten im Spalt fördern.

Aufgabe der Erfindung ist es, bei Kreiselpumpen insbesondere kleiner Bauart dafür zu sorgen, dass der Flüssigkeitsrückfluss im Spalt zwischen Laufrad und Gehäuseinnenwand zu möglichst geringen Verlusten führt.

Diese Aufgabe wird erfindungsgemäß dadurch gelöst, dass auf der Außenseite der Deckscheibe Schaufeln angeordnet sind, durch die das Laufrad vom Spaltstrom zusätzlich antreibbar ist.

Durch diesen zusätzlichen Antrieb des Laufrades, erfolgt eine positive Beeinflussung der Kennlinie bei Kreiselpumpen mit Radseitenräumen. Leistung und Wirkungsgrad einer Kreiselpumpe werden hierdurch verbessert. Besonders vorteilhaft ist diese Lösung bei Kreiselpumpen kleiner Bauart.

Vorzugsweise wird vorgeschlagen, dass die äußeren Schaufeln sich vom Außenrand bis zur Saugöffnung des Laufrades erstrecken. Alternativ können die äußeren Schaufeln in einem Abstand vom Außenrand des Laufrades beginnen. Auch können die äußeren Schaufeln in einem Abstand zur Saugöffnung des Laufrades enden. Vorzugsweise wird vorgeschlagen, dass ein bis acht äußere Schaufeln angeordnet sind. Eine einfache Herstellung und Konstruktion ist dann gegeben, wenn die äußeren Schaufeln eine konstante Dicke aufweisen. Geringe Strömungsverluste werden erreicht, wenn die Eintrittskante der äußeren Schaufeln einen insbesondere verdickten Nasenradius aufweist. Ferner ist für die Funktion wichtig, dass die äußeren Schaufeln entgegengesetzt gekrümmt sind zu den inneren Laufradschaufeln.

Ein Ausführungsbeispiel der Erfindung ist in den Zeichnungen dargestellt und wird im folgenden näher beschrieben.
- Fig. 1: einen axialen Schnitt durch die Pumpe als Ausschnitt,
- Fig. 2: eine Ansicht der Außenseite des Laufrades mit den äußeren Schaufeln.
Das Laufrad 1 einer Radialkreiselpumpe sitzt auf einer Welle 2, die von einem nicht dargestellten Elektromotor angetrieben wird. Die gebogenen inneren Schaufeln 3 des Laufrades sind zu beiden Seiten abgedeckt. Auf der Vorderseite bildet das Laufrad 1 eine ringförmige koaxiale Deckscheibe 4, in deren Mitte sich die Saugöffnung 5 befindet.

Zwischen der Außenseite der Deckscheibe 4 und der Innenwand 6 des Pumpengehäuses befindet sich ein Spalt 7, in dem äußere Schaufeln 8 liegen, die an der Außenseite der Deckscheibe 4 befestigt insbesondere angeformt sind. Die Schaufeln 8 sind so ausgerichtet und geformt, dass der von der Druckseite 9 zur Saugseite fließende Rückstrom (Rückfluss) das Laufrad 1 zusätzlich antreibt.

In einer Ausführung erstrecken sich die äußeren Schaufeln 8 vom Außenrand 11 bis zur Saugöffnung 5 des Laufrades. Alternativ können die äußeren Schaufeln 8 in einem Abstand vom Außenrand 11 des Laufrades 1 beginnen. Zusätzlich oder alternativ können die äußeren Schaufeln 8 in einem Abstand zur Saugöffnung 5 des Laufrades 1 enden.

Die Anzahl der äußeren Schaufeln 8 kann unterschiedlich sein. Vorzugsweise sind es ein bis acht Schaufeln. Die äußeren Schaufeln 8 können in ihrer Dicke von der Saugseite zur Druckseite sich verändern oder auch eine gleichbleibende Dicke besitzen. Die Eintrittskante 10 der äußeren Schaufeln 8 können einen Nasenradius besitzen, der verdickt sein kann.

Da die äußeren Schaufeln 8 eine Turbinenwirkung haben müssen, ist es wichtig, dass die äußeren Schaufeln 8 entgegengesetzt gekrümmt sind zu den inneren Laufradschaufeln 3.

## Patentansprüche

1. Kreiselpumpe mit einem beschaufelten Laufrad (1), dem auf seiner Saugseite die Förderflüssigkeit axial zugeführt wird, wobei auf der Saugseite die Schaufeln (3) durch eine ringförmige koaxiale Deckscheibe (4) abgedeckt sind, die mit der Pumpengehäuseinnenwand (6) einen Spalt (7) bildet, durch den ein Teil der geförderten Flüssigkeit als Spaltstrom zur Saugseite zurückströmt, **dadurch gekennzeichnet, dass** auf der Außenseite der Deckscheibe (4) äußere Schaufeln (8) angeordnet sind, durch die das Laufrad (1) vom Spaltstrom zusätzlich antreibbar ist.

2. Kreiselpumpe nach Anspruch 1, **dadurch gekennzeichnet, dass** die äußeren Schaufeln (8) sich vom Außenrand (11) bis zur Saugöffnung (5) des Laufrades (1) erstrecken.

3. Kreiselpumpe nach Anspruch 1, **dadurch gekennzeichnet, dass** die äußeren Schaufeln (8) in einem Abstand vom Außenrand (11) des Laufrades (1) beginnen.

4. Kreiselpumpe nach Anspruch 1 oder 3, **dadurch gekennzeichnet, dass** die äußeren Schaufeln (8) in einem Abstand zur Saugöffnung (5) des Laufrades (1) enden.

5. Kreiselpumpe nach einem der vorherigen Ansprüche, **dadurch gekennzeichnet, dass** ein bis acht äußere Schaufeln (8) angeordnet sind.

6. Kreiselpumpe nach einem der vorherigen Ansprüche, **dadurch gekennzeichnet, dass** die äußeren Schaufeln (8) eine konstante Dicke aufweisen.

7. Kreiselpumpe nach einem der vorherigen Ansprüche, **dadurch gekennzeichnet, dass** die Eintrittskante (10) der äußeren Schaufeln einen insbesondere verdickten Nasenradius aufweist.

8. Kreiselpumpe nach einem der vorherigen Ansprüche, **dadurch gekennzeichnet, dass** die äußeren Schaufeln (8) entgegengesetzt gekrümmt sind zu den inneren Laufradschaufeln (3).

## Claims

1. Centrifugal pump with a bladed impeller (1) to which, on its suction side, the pumped fluid is fed axially, whereby on the suction side, the blades (3) are covered by a ring-shaped coaxial cover plate (4), which forms a gap (7) with the pump housing inner wall (6), through which part of the pumped fluid flows back to the suction side as a gap flow, **characterised in that** arranged on the exterior side of the cover plate (4) are exterior blades (8), by means of which the impeller (1) may additionally be driven by the gap flow.

2. Centrifugal pump according to claim 1, **characterised in that** the exterior blades (8) extend from the outer edge (11) to the suction opening (5) of the impeller (1).

3. Centrifugal pump according to claim 1, **characterised in that** the exterior blades (8) begin at a distance from the outer edge (11) of the impeller (1).

4. Centrifugal pump according to claim 1 or 3, **characterised in that** the exterior blades (8) end at a distance from the suction opening (5) of the impeller (1).

5. Centrifugal pump according to one of the previous claims, **characterised in that** one to eight exterior blades (8) are provided.

6. Centrifugal pump according to one of the previous claims, **characterised in that** the exterior blades (8) have a constant thickness.

7. Centrifugal pump according to one of the previous claims, **characterised in that** the entry edge (10) of the exterior blades has a specially thickened nose radius.

8. Centrifugal pump according to one of the previous claims, **characterised in that** the exterior blades (8) are curved in a manner that is opposed to the interior impeller blades (3).

## Revendications

1. Pompe centrifuge avec une roue mobile (11) munie d'aubes, à laquelle le liquide refoulé est amené axialement sur sa face d'aspiration, les aubes (3) étant recouvertes sur la face d'aspiration par un disque de recouvrement (4) coaxial de forme annulaire qui forme avec la paroi intérieure (6) du carter de pompe une fente (7) à travers laquelle une partie du liquide transporté reflue à la face d'aspiration en tant que courant d'entrefer,
**caractérisée par le fait que** des aubes extérieures (8) sont disposées sur la face extérieure du disque de recouvrement (4), par lesquelles la roue mobile (1) peut être entraînée en addition par le courant d'entrefer.

2. Pompe centrifuge selon la revendication 1,
**caractérisée par le fait que** les aubes extérieures (8) s'étendent depuis le bord extérieur (11) jusqu'à l'ouverture d'aspiration (5) de la roue mobile (1).

3. Pompe centrifuge selon la revendication 1,
**caractérisée par le fait que** les aubes extérieures (8) commencent à une certaine distance du bord extérieur (11) de la roue mobile (1).

4. Pompe centrifuge selon la revendication 1 ou 3,
**caractérisée par le fait que** les aubes extérieures (8) se terminent à une certaine distance de l'ouverture d'aspiration (5) de la roue mobile (1).

5. Pompe centrifuge selon l'une des revendications précédentes,
**caractérisée par le fait qu'**une à huit aubes extérieures (8) sont disposées.

6. Pompe centrifuge selon l'une des revendications précédentes,
**caractérisée par le fait que** les aubes extérieures (8) présentent une épaisseur constante.

7. Pompe centrifuge selon l'une des revendications précédentes,
**caractérisée par le fait que** l'arête d'entrée (10) des aubes extérieures présentes un rayon de nez en particulier épaissi.

8. Pompe centrifuge selon l'une des revendications précédentes,
**caractérisée par le fait que** les aubes extérieures (8) sont courbées en sens contraire par rapport aux aubes intérieures (3) de la roue mobile.
